# EUROPÄISCHE PATENTSCHRIFT

(11) **EP 3 503 308 B1**
(45) Veröffentlichungstag und Bekanntmachung des Hinweises auf die Patenterteilung: **01.02.2023**
(21) Anmeldenummer: 18210336.6
(22) Anmeldetag: 05.12.2018
(51) Int. Cl.: H01R 13/631, H01R 13/504, H01R 13/11

(54) **ISOLATORKÖRPER UND VERBINDER**
INSULATION BODY AND CONNECTOR
CORPS ISOLATEUR ET CONNECTEUR

(30) Priorität: 21.12.2017 DE 102017011910
(43) Veröffentlichungstag der Anmeldung: 26.06.2019
(73) Patentinhaber: Yamaichi Electronics Deutschland GmbH, 85609 Aschheim-Dornach (DE)
(72) Erfinder: Pannagl, Andreas, 85640 Putzbrunn (DE); Quiter, Michael, 57482 Wenden (DE)
(74) Vertreter: Müller-Boré & Partner Patentanwälte PartG mbB

(56) Entgegenhaltungen:
- EP-A1- 1 251 593
- WO-A2-2009/013079
- US-A1- 2002 127 914
- US-A1- 2012 258 621
- US-B1- 6 193 551

## Beschreibung

Die Erfindung betrifft einen Isolatorkörper für einen Rundstecker-Verbinder und einen Rundstecker-Verbinder umfassend einen solchen Isolatorkörper.

Herkömmliche Steckverbindersysteme, insbesondere umfassend eine Buchse, weisen zum elektrischen Trennen der Kontaktelemente der Buchse bzw. der freigelegten Litzen eines Kabelabschnitts einen Isolatorkörper auf. Der Isolatorkörper dient dabei regelmäßig zum Befestigen und Halten der leitfähigen Litzen bzw. der mit den Litzen zu verbindenden leitfähigen Kontaktelemente, wobei die Kontaktelemente elektrisch voneinander getrennt werden.

Zum Befestigen und Halten der Kontaktelemente weist der Isolatorkörper herkömmlicherweise mehrere längliche Ausnehmungen auf, die sich durch den Isolatorkörper erstrecken und in denen die leitfähigen Kontaktelemente angeordnet sind. Jedes Kontaktelement weist üblicherweise einen Litzenkontaktabschnitt zum Verbinden mit einer zugeordneten Litze und einen Kontaktabschnitt zum Verbinden mit dem komplementären Stecker auf.

Die weiblichen Kontaktelemente weisen dazu üblicherweise einen federnden bzw. elastischen Abschnitt auf, der sich beim Einstecken der männlichen Kontaktelemente in die weiblichen Kontaktelemente elastisch verformt, so dass mittels des federnden Abschnitts ein Kontakt zwischen den männlichen und den weiblichen Kontaktelemente gebildet ist. Als direkte Folge der elastischen Funktion müssen die weiblichen Kontaktelemente zumindest im Bereich der federnden Abschnitte einen geringeren Durchmesser aufweisen als die Ausnehmungen des Isolatorkörpers, wodurch sich ein von den männlichen Kontaktelementen ansteuerbarer Querschnitt der weiblichen Kontaktelemente verringert.

US 6 193 551 B1 beschreibt einen Verbinder, umfassend: ein Verbindergehäuse mit einer Mehrzahl Anschlussaufnahmekammern, in die jeweils Anschlüsse einsetzbar sind, wobei die Anschlussaufnahmekammern horizontale hintere Trennwände aufweisen; eine Mehrzahl elastische Haltelanzen, die die Anschlüsse in den Anschlussaufnahmekammern halten, wobei die Haltelanzen als Trennwände von Anschlussaufnahmekammern dienen und in die Anschlussaufnahmekammern hineinragen; eine Mehrzahl von jeweils schräg angeordneten Trennwänden hinter den Haltelanzen, wobei sich die schrägen Trennwände jeweils in Richtung der Haltelanzen und der horizontalen hinteren Trennwände erstrecken; eine Mehrzahl vorderer Trennwände, die jeweils vor den Haltelanzen angeordnet sind, wobei die vorderen Trennwände auf jeweiligen Niveaus angeordnet sind, die den jeweiligen Niveaus der hinteren Trennwände entsprechen; und eine Mehrzahl sich verjüngender Führungsflächen, die jeweils an den vorderen Trennwänden ausgebildet sind, wobei jede der sich verjüngenden Führungsflächen so ausgerichtet ist, dass sie ein distales Ende jedes der Anschlüsse in eine Biegerichtung jeder der Haltelanzen drückt.

US 2002/127914 A1 beschreibt eine Führungsplatte, die sich zum Führen einer Vorrichtungsstange von einem in einem Verbinder ausgebildeten Loch zu einem distalen Ende der Haltelanze erstreckt. An der Haltelanze ist eine schräge Führungsfläche zur gleitenden Berührung der Vorrichtungsstange ausgebildet. Die Vorrichtungsstange wird ohne Rütteln in das Loch eingeführt. In der Führungsplatte ist eine Führungsnut zum Führen der Vorrichtungsstange ausgebildet, und eine Innenfläche des Lochs ist bündig mit einer Führungsfläche der Führungsnut angeordnet. Die Führungsplatte erstreckt sich bis zu einer Position nahe der Haltelanze. An der Haltelanze ist neben der schrägen Führungsfläche ein Haltevorsprung ausgebildet. Ein Druckkontaktabschnitt zum Kontakt mit der schrägen Führungsfläche und ein Anschlagstufenabschnitt zum Kontakt mit dem Haltevorsprung sind an der Vorrichtungsstange ausgebildet. Eine Schrägfläche zum Kontakt mit der Schrägführungsfläche ist an dem Druckkontaktabschnitt ausgebildet. Ein vorderer Halter ist an einem vorderen Ende eines Verbindergehäuses angebracht, und das Loch und die Führungsplatte sind am vorderen Halter vorgesehen.

EP 1 251 593 A1 beschreibt eine Anschlussverankerungslanze, umfassend einen ersten Verankerungsabschnitt und einen zweiten Verankerungsabschnitt, die in einer Richtung zum Einführen eines weiblichen Anschlusses voneinander beabstandet angeordnet sind. Der weibliche Anschluss umfasst einen ersten Eingriffsabschnitt, der dem ersten Verankerungsabschnitt entspricht und einen zweiten Eingriffsabschnitt, der dem zweiten Verankerungsabschnitt entspricht. Der zweite Verankerungsabschnitt ist an der Basis der Anschlussverankerungslanze oder an der Wand eines Verbindergehäuses an der Verlängerungslinie der Anschlussverankerungslanze angeordnet. Der erste Verankerungsabschnitt ist als Spitze der Anschlussverankerungslanze ausgebildet, und der zweite Verankerungsabschnitt ist als Vorsprung ausgebildet. Der zweite Eingriffsabschnitt ist als Vorsprung am hinteren Ende eines weiblichen elektrischen Kontaktabschnitts des Anschlusses ausgebildet, und der erste Eingriffsabschnitt ist als Vorsprung am vorderen Ende des elektrischen Kontakts ausgebildet. Ein Paar der zweiten Verankerungsabschnitte ist an beiden Seiten der Anschlussverankerungslanze ausgebildet.

WO 2009/013079 A2 beschreibt ein Kontaktgehäuse für eine elektrische Steckverbindung aufweisend mehrere Kontaktkammern, die jeweils einen Kontaktkörper halten, der durch jeweils eine Passöffnung in die Kontaktkammer einsetzbar ist, einen seitlich in die Kontaktkammern hineinragenden und elastisch auslenkbaren Rastarm zur primären Verrastung des Kontaktkörpers, der bis zu seiner Endposition in die Kontaktkammern eingesetzt wird und mindestens eine Grundplatte, die für jede Kontaktkammer eine Einführöffnung zum Einführen eines Gegenkontakts in den eingesteckten Kontaktkörper aufweist.

US 2012/0258621 A1 beschreibt einen Verbinder, umfassend mindestens einen Einsatz, der Einsatz umfassend: ein vorderes Teilstück und ein hinteres Teilstück, die miteinander verbunden sind und aus einem starren isolierenden Material gefertigt sind; mindestens eine longitudinale Ausnehmung, die sich durch das vordere Teilstück und das hintere Teilstück des Einsatzes erstreckt, wobei die longitudinale Ausnehmung in der Lage ist, einen weiblichen elektrischen Kontakt aufzunehmen; der Einsatz dadurch gekennzeichnet, dass er eine erste Öse, die mit dem vorderen Teilstück des Einsatzes verbunden ist und eine zweite Öse, die mit der hinteren Teilstück des Einsatzes verbunden ist, umfasst, und, dass der Einsatz mindestens ein Bauteil, gefertigt aus einem nachgiebigen insolierenden Material, umfasst, das mindestens einen Teil des weiblichen Kontaktelements umhüllt, um das weibliche Kontaktelement ohne Spielraum in der longitudinalen Ausnehmung zu halten und um die Vibrationen des weiblichen Kontaktelements zu dämpfen.

Es ist daher Aufgabe der vorliegenden Erfindung einen Isolatorkörper für einen Rundstecker-Verbinder und einen Rundstecker-Verbinder umfassend einen solchen Isolatorkörper, bereitzustellen, der das Verbinden vereinfacht.

Gemäß der Erfindung wird ein Isolatorkörper für einen Rundstecker-Verbinder nach Anspruch 1 bereitgestellt.

Vorteilhafterweise wird durch das Vorsehen der Isolatorkappe an dem Hauptkörper ein Isolatorkörper gebildet, der ein vereinfachtes Verbinden eines damit ausgestatteten Verbinders ermöglicht.

Die Funktionen des Isolatorkörpers umfassen insbesondere beim Verbinden des Verbinders bzw. der Buchse mit einem komplementären Stecker neben dem Befestigen und Halten der Kontaktelemente zusätzlich eine ausrichtende bzw. führende Funktion für die männlich ausgebildeten Kontaktelemente des Steckers. Die ausrichtende Funktion kommt insbesondere beim Zusammenstecken von Stecker und Buchse zum Tragen, also wenn die männlich ausgebildeten Kontaktelemente des Steckers durch eine Steckbewegung in den Isolatorkörper geschoben werden. Die männlichen Kontaktelemente des Steckers können durch den Isolatorkörper auf eine vorbestimmten Weise mit den weiblichen Kontaktelementen des Verbinders bzw. der Buchse kontaktiert werden. In anderen Worten ist unter der führenden Funktion insbesondere eine Führung einer Steckbewegung beim Verbinden des Verbinders mit einem komplementären Stecker zu verstehen. Bei dieser geführten Steckbewegung sind die männlichen Kontaktelemente des komplementären Steckers mittels des Isolatorkörpers in eine optimale Position ausrichtbar, wodurch ein deutlich präziseres Verbinden von zu verbindenden Kabelabschnitten ermöglicht ist. Weitere Funktionen des Isolatorkörpers können insbesondere ein Befestigen und/oder Halten von Litzen bzw. von Kontaktelementen sowie ein Unterbinden eines Stromflusses zwischen den Kontaktelementen durch den Isolatorkörper umfassen.

Mittels des erfindungsgemäßen Isolatorkörpers kann verhindert werden, dass beim Einstecken der Steckerkontaktelemente bzw. der männlichen Kontaktelemente in die Ausnehmungen des Isolatorkörpers die männlichen Kontaktelemente in einem ungünstigen Einführwinkel auf ungünstige, insbesondere elastische, Bereiche der weiblichen Kontaktelemente treffen, wodurch verhindert werden kann, dass die elastischen Bereiche verbogen werden und/oder die männlichen Kontaktelemente nicht in die weiblichen Kontaktelemente eingeführt werden können. Insbesondere kann verhindert werden, dass die männlichen Kontaktelemente unter, über oder neben die weiblichen Kontaktelemente bzw. zwischen die jeweilige Wand der Hauptkörperausnehmung und die weiblichen Kontaktelemente geschoben werden. Dadurch ist zum einen das Herstellen eines elektrisch leitenden Kontakts zuverlässig möglich, zum anderen kann auch ein plastisches Verformen der federnden Abschnitte der weiblichen Kontaktelemente vermieden werden. Dadurch werden aufwendige Reparaturmaßnahmen oder gar ein Ersatz der Kontaktelerriente unnötig.

Der Isolatorkörper weist eine Isolatorkappe auf, die an dem Hauptkörper angeordnet ist. Die Isolatorkappe kann in etwa becherartig gebildet sein, aufweisend eine, insbesondere im Wesentlichen zylindrische, Mantelfläche bzw. Wandung und eine Bodenfläche bzw. Bodenplatte, wobei die Bodenfläche derart an dem Hauptkörper angeordnet sein kann, dass die Bodenfläche eine Stirnseite des Isolatorkörpers bildet. Die Isolatorkappe kann also an einer Stirnseite des Hauptkörpers angeordnet sein, insbesondere an dieser anliegen. Die Isolatorkappe ist insbesondere an der Stirnseite des Hauptkörpers angeordnet, die dem komplementären Stecker zugewandt ist. Die Wandung der Isolatorkappe kann derart an dem Hauptkörper angeordnet sein, dass die Wandung den Hauptkörper bereichsweise umgibt, wobei die Wandung einen ebenen Umfang mit dem Hauptkörper bildet. Dabei kann zwischen der Wandung und dem Hauptkörper eine kleine Nut gebildet sein. Ansonsten kann der Übergang ohne Stufe gebildet sein.

Der Hauptkörper kann einen abgestuften Abschnitt aufweisen, an dem die Wandung der Isolatorkappe angeordnet ist und mit dem die Wandung in etwa bündig abschließt. Die radiale Außenfläche des Hauptkörpers und der Isolatorkappe können im Betriebszustand eine ebene bzw. durchgehende Fläche ausbilden. Der abgestufte Abschnitt des Hauptkörpers kann am Hauptkörper angeordnet sein und einen geringeren Durchmesser als der übrige Hauptkörper aufweisen. Die Längsabmessung bzw. die Abmessung in Längsrichtung des Hauptkörpers des abgestuften Abschnitts kann vorzugsweise der Längsabmessung der Wandung entsprechen, so dass durch Verbinden der Isolatorkappe mit dem Hauptkörper eine ebene Fläche gebildet ist. Die ebene Fläche ist insbesondere dann gebildet, wenn die Stirnseite der Wandung mit der ihr zugewandten Stirnseite des abgestuften Abschnitts Stoß auf Stoß liegt bzw. an der Stirnseite des abgestuften Abschnitts anliegt. Die Isolatorkappe und der Hauptkörper können mittels unterschiedlicher Verfahren miteinander verbunden sein, wie etwa stoffschlüssiger oder thermischer Fügeverfahren, z.B. mittels Heissverprägen, Verkleben, Ultraschallschweißen, oder etwa auch mittels Kraftschluss bzw. Reibschluss. Der Isolatorkörper kann eine Verdrehsicherung für die Isolatorkappe aufweisen, die an der Isolatorkappe und/oder an dem Hauptkörper ausgebildet sein kann, wie beispielsweise eine Feder-NutVerbindung. Die Isolatorkappe und/oder der Hauptkörper können aus einem Kunststoff gefertigt sein, wodurch vorteilhafterweise die elektrischen Eigenschaften des Isolatorkörpers unbeeinflusst bleiben.

Der Hauptkörper kann als im Wesentlichen zylindrischer Körper gebildet sein, aufweisend eine Hauptkörpermantelfläche, sowie zwei gegenüberliegende Stirnseiten, wobei in einem Bereich einer Stirnseite der abgestufte Abschnitt derart angeordnet sein kann, dass die Wandung der Isolatorkappe derart bündig an der Hauptkörpermantelfläche angeordnet sein kann, dass eine im Wesentlichen ebene bzw. durchgehende Fläche gebildet ist. Der Hauptkörper weist eine Mehrzahl Hauptkörperausnehmungen auf, wobei sich jede Hauptkörperausnehmung von einer Stirnseite des Hauptkörpers zur anderen Stirnseite des Hauptkörpers erstrecken kann. In anderen Worten erstreckt sich jede Hauptkörperausnehmung also in einer Längsrichtung durch den Hauptkörper. Dabei kann mit Längsrichtung die Richtung gemeint sein, die der längsten Ausdehnung des Hauptkörpers entspricht. Die Längsrichtung kann auch als axiale Richtung des Hauptkörpers bezeichnet werden. Die Hauptkörperausnehmungen können dabei gleichmäßig voneinander beabstandet sein. Die Hauptkörperausnehmungen können zudem zumindest teilweise zylinderförmig sein.

Die Isolatorkappe weist eine Mehrzahl Isolatorkappenausnehmungen auf, die im Bereich der Bodenfläche der Isolatorkappe angeordnet sein können. Die Isolatorkappenausnehmungen können gleichmäßig voneinander beabstandet sein und können in ihrer Anzahl der Anzahl Hauptkörperausnehmungen entsprechen. Im Betriebszustand des Isolatorkörpers ist die Mehrzahl Isolatorkappenausnehmungen an der Mehrzahl Hauptkörperausnehmungen ausgerichtet. Das bedeutet, dass jede Isolatorkappenausnehmung derart an einer zugeordneten Hauptkörperausnehmung angeordnet ist, dass ein Steckerkontaktelement eines komplementären Steckers via die Isolatorkappenausnehmung durch die Isolatorkappe hindurch in die Hauptkörperausnehmung schiebbar ist. Ausgerichtet kann auch bedeuten, dass jede Isolatorkappenausnehmung zu der ihr zugeordneten Hauptkörperausnehmung konzentrisch angeordnet ist. Ausgerichtet kann zudem bedeuten, dass die Symmetrie- oder Zylinder- oder Längsachsen der Isolatorkappenausnehmung bzw. der Hauptkörperausnehmung parallel oder aufeinanderliegend angeordnet sind.

Jede Isolatorkappenausnehmung verjüngt sich konisch in Längsrichtung des Hauptkörpes, wobei die Isolatorkappenausnehmung im Anschluss an den Konus in etwa hohlzylindrisch gebildet sein kann, so dass eine etwa trichterförmige Isolatorkappenausnehmung gebildet ist. Die Verjüngungsrichtung des Konus kann dabei in Richtung der Hauptkörperausnehmung verlaufen. Der Durchmesser jeder Isolatorkappenausnehmung kann sich dabei auf etwa 90 % bis etwa 40 %, vorzugsweise etwa 80 % bis etwa 50 %, des Durchmessers der zugeordneten Hauptkörperausnehmung verjüngen. Das heißt, der Durchmesser der Isolatorkappenausnehmung kann geringer sein als der Durchmesser der Hauptkörperausnehmung, wodurch eine Steckbewegung eines komplementären Steckers in einen inneren Bereich der Hauptkörperausnehmung gelenkt werden kann. Der Durchmesser der Hauptkörperausnehmung kann dabei zwischen etwa 1,3 und etwa 0,9 mm liegen. Insbesondere kann der Durchmesser der Hauptkörperausnehmung etwa 1,2 mm betragen.

Die Isolatorkappenausnehmung kann sich insbesondere in einem Verhältnis von etwa 1,2 bis etwa 2, vorzugsweise etwa 1,75 zwischen dem äußeren bzw. dem größten Öffnungsdurchmesser und dem kleinsten Öffnungsdurchmesser des Konus bzw. dem hohlzylindrisch gebildeten Teil der Isolatorkappenausnehmung verjüngen. Beispielhaft kann der äußere Öffnungsdurchmesser etwa 1 bis etwa 2 mm, vorzugsweise etwa 1,4 mm und der kleinste Durchmesser etwa 0,5 bis etwa 1 mm, vorzugsweise etwa 0,8 mm betragen. Mit dem äußeren bzw. größten Öffnungsdurchmesser der Isolatorkappenausnehmung ist dabei der an der Stirnseite des Isolatorkörpers außen liegende Öffnungsdurchmesser jeder Isolatorkappenausnehmung gemeint.

Beim Einschieben eines komplementären Steckers in einen Verbinder, aufweisend den erfindungsgemäßen Isolatorkörper, können zunächst die männlichen Steckerkontaktelemente des Steckers auf einen jeweils relativ großen konischen Bereich jeder Isolatorkappenausnehmung aufgesetzt werden. Die Steckerkontaktelemente können dabei eine im Wesentlichen zylindrische Form aufweisen bzw. können zylindrische Elemente sein. Beim weiteren Einschieben des Steckers in den Verbinder können die Steckerkontaktelemente geführt entlang der Konusse der Isolatorkappenausnehmungen gleiten, bis die Steckerkontaktelemente durch den hohlzylindrischen Bereich der Isolatorkappenausnehmungen in einer nun gerichteten Steckbewegung in die Hauptkörperausnehmungen ragen. Die Steckbewegung von Verbinder und komplementärem Stecker erfolgt dabei zueinander.

In jeder Hauptkörperausnehmung kann ein Kontaktelement angeordnet sein, wobei das Kontaktelement als weibliches Kontaktelement ausgeführt sein kann. Insbesondere kann das Kontaktelement hohlzylindrisch ausgebildet sein. Das Kontaktelement kann mittels Presspassen oder mittels Klemmhaken in die Hauptkörperausnehmung eingeführt sein. Auch andere Fügeverfahren, wie etwa Umspritzen, können zur Anwendung kommen. Jedes Kontaktelement kann zum Aufnehmen eines komplementären Steckerkontaktelements eines Steckers eine radial innen liegend angeordneten Steckerkontaktaufnahmebereich aufweisen, wobei jede Isolatorkappenausnehmung zu einem zugeordneten Steckerkontaktaufnahmebereich ausgerichtet sein kann. Der Steckerkontaktaufnahmebereich kann bei einem hohlzylindrischen Kontaktelement als eine zylindrische Ausnehmung gebildet sein. Der Steckerkontaktaufnahmebereich kann auch als eine kegelstumpfartige, eine doppelkegelstumpfartige, eine kelchartige, eine ellipsoidartige, oder eine halbellipsoidartige Ausnehmung gebildet sein, oder eine andere geeignete Formen aufweisen. Das Kontaktelement kann diese Steckerkontaktaufnahmebereiche in einer dazu komplementären Ausgestaltungsform umgeben, wie etwa in Form eine Hohlkegelstumpfes, eines hohlen Ellipsoiden, eines hohlen Halbellispoiden, oder in anderen zum Steckerkontaktaufnahmebereich komplementären Formen. Mit der komplementären Form des Kontaktelements kann gemeint sein, dass der Steckerkontaktaufnahmebereich durch die Form des ihn umgebenden Kontaktelements gebildet ist. Das Kontaktelement kann an seinem dem Stecker zugewandten Ende einen Durchmesser des Steckerkontaktaufnahmebereichs aufweisen der kleiner bzw. geringer ist als der nachfolgende Durchmesser des Steckerkontaktaufnahmebereichs. Dies kann insbesondere in einer infinitesimalen Betrachtungsweise gelten. Das dem Stecker zugewandte Ende des Kontaktelements kann auch als der vorderste Punkt des Kontaktelements bezeichnet werden. Mit dem dem Stecker zugewandte Ende des Kontaktelements kann auch ein dem Stecker zugewandter Endabschnitt des Kontaktelements gemeint sein. Dieser Endabschnitt kann einen kleinsten Durchmesser aufweisen und beispielhaft das vordere zehntel des Kontaktelements umfassen kann. Vorteilhafterweise kann sich der Durchmesser jeder Isolatorkappenausnehmung auf etwa den Durchmesser des Steckerkontaktaufnahmebereichs des Kontaktelements der zugeordneten Hauptkörperausnehmung oder auf einen noch kleineren Durchmesser verjüngen, wodurch eine präzise Ausrichtung des Steckerkontaktelements erzielt werden kann und die Einschubrichtung des Steckerkontaktelements im Wesentlichen parallel zur Längsachse Kontaktelements verlaufen kann. Insbesondere kann sich der Durchmesser jeder Isolatorkappenausnehmung auf etwa den Durchmesser des vordersten Punkts oder den kleinsten bzw. den geringsten Durchmesser des Endabschnitts des Kontaktelements oder auf einen noch kleineren Durchmesser verjüngen. Mit dem Durchmesser des Steckerkontaktaufnahmebereichs kann insbesondere derjenige Durchmesser des Steckerkontaktaufnahmebereichs gemeint sein, den das Kontaktelement an seinem dem Stecker zugewandten Ende aufweist. Der Steckerkontaktaufnahmebereich kann an dem dem Stecker zugewandten Ende eine konische Aufweitung aufweisen.

Vorzugsweise ist der kleinste Öffnungsdurchmesser jeder Isolatorkappenausnehmung kleiner als der Öffnungsdurchmesser der zugeordneten Hauptkörperausnehmung.

Vorteilhafterweise kann somit beim Einschieben eines Steckerkontaktelements in die Hauptkörperausnehmung das Steckerkontaktelement mittels der Isolatorkappenausnehmung ausgerichtet werden. Der Öffnungsdurchmesser der zugeordneten Hauptkörperausnehmung ist dabei der Öffnungsdurchmesser der Hauptkörperausnehmung an der der Isolatorkappenausnehmung zugewandten Stirnseite des Hauptkörpers.

Vorzugsweise ist in jeder Hauptkörperausnehmung ein Kontaktelement angeordnet.

Das Kontaktelement kann von einer der Stirnseiten des Hauptkörpers in die Hauptkörperausnehmung eingeführt bzw. eingepresst sein, oder auch mittels eines anderen geeigneten Verfahrens, wie etwa mittels Umspritzen, in den Isolatorkörper eingefügt sein. Das Einfügen des Kontaktelements kann je nach Fügeverfahren vor oder nach dem Verbinden der Isolatorkappe mit dem Hauptkörper erfolgen. Vorzugsweise weist jedes Kontaktelement zum Aufnehmen eines komplementären Steckerkontaktelements eines Steckers einen radial innen liegend angeordneten Steckerkontaktaufnahmebereich auf und der kleinste Durchmesser jeder Isolatorkappenausnehmung entspricht dem geringsten Durchmesser des Steckerkontaktaufnahmebereichs des Kontaktelements der zugeordneten Hauptkörperausnehmung.

Vorteilhafterweise kann somit beim Verbinden eines Steckers mit dem Isolatorkörper jedes Steckerkontaktelement des Steckers mittels der Isolatorkappenausnehmung exakt auf den jeweiligen Steckerkontaktaufnahmebereich ausgerichtet werden, wodurch ein Verkanten der Steckerkontaktelemente an den Kontaktelementen vermieden ist. Die Isolatorkappe bietet vorteilhafterweise einen Ansatzbereich, an dem die Steckerkontaktelemente eines Steckers angesetzt werden können. Das Ausrichten und Führen der Steckerkontaktelemente kann während des weiteren Zusammenschiebens von Stecker und Isolatorkörper mittels der Isolatorkappenausnehmungen erfolgen. Alternativ kann der kleinste Durchmesser jeder Isolatorkappenausnehmung auch kleiner sein, als der kleinste Durchmesser des Steckerkontaktaufnahmebereichs des Kontaktelements. Beispielhaft kann die Isolatorkappenausnehmung einen kleinsten Durchmesser von etwa 0,3 bis etwa 0,5 mm aufweisen während der Ansatzbereich einen Durchmesser von etwa 3 bis etwa 5 mm aufweist.

Die Isolatorkappe weist eine Wandung und der Hauptkörper an einem Endbereich einen abgestuften Abschnitt auf, so dass die Wandung derart an dem abgestuften Abschnitt angeordnet ist, dass die Wandung zum Hauptkörper bündig ist. Die Wandung und der Hauptkörper können somit in verbundenem Zustand von Isolatorkappe und Hauptkörper eine im Wesentlichen ebene, gemeinsame Mantelfläche bilden, wodurch eine einfache Montage des Isolatorkörpers z.B. in einen Verbinder ermöglicht wird. An der Mantelfläche können, insbesondere am Hauptkörper, Elemente vorgesehen sein, die ein Verdrehen des Isolatorkörpers gegen andere Bauteile z.B. eines zugeordneten Verbinders verhindern und/oder eine einfachere Montage ermöglichen.

Vorzugsweise verjüngt sich der Durchmesser jeder Isolatorkappenausnehmung auf etwa 90 % bis etwa 40 %, vorzugsweise etwa 80 % bis etwa 50 % des Durchmessers der zugeordneten Hauptkörperausnehmung. Besonders bevorzugt kann es sein, wenn sich der Durchmesser jeder Isolatorkappenausnehmung auf etwa 66 % des Durchmessers der zugeordneten Hauptkörperausnehmung verjüngt. Dabei kann auf den sich verjüngende Bereich der Isolatorkappenausnehmung ein hohlzylindrisch ausgebildeter Abschnitt folgen, der beim Einschieben eines Steckerkontaktelements eines komplementären Steckers das Steckerkontaktelement mit einem lediglich geringen Spiel führt. Die Isolatorkappenausnehmung kann beispielhaft einen Durchmesser von etwa 3 bis etwa 5 mm aufweisen, der sich auf etwa 0,3 mm bis Etwa 0,5 mm verjüngt.

Vorzugsweise ist die Isolatorkappe aus einem Kunsstoff gebildet.

Vorteilhafterweise ist die derart gebildete Isolatorkappe nicht-leitfähig und beeinflusst daher die elektrischen Eigenschaften der leitfähigen Kontaktelemente nicht.

Vorzugsweise ist die Isolatorkappe mittels eines thermischen Fügeverfahrens mit dem Hauptkörper verbunden.

Vorteilhafterweise kann insbesondere mittels Ultraschall-, Vibrations-, Heizelement-, Rotations-, thermisches oder Infrarotschweißen eine hohe Qualität der Schweißnaht erreicht werden.

Vorzugsweise ist die Isolatorkappe mit dem Hauptkörper verklebt.

Vorteilhafterweise kann der Isolatorkörper mittels Verkleben von Isolatorkappe und Hauptkörper einfach und kostengünstig hergestellt werden.

Gemäß der Erfindung wird ein Rundstecker-Verbinder umfassend einen vorstehend beschriebenen Isolatorkörper nach Anspruch 10 bereitgestellt.

Der Verbinder kann ein Verbindergehäuse aufweisen, in dem der Isolatorkörper aufgenommen ist, wobei der Isolatorkörper auf vorbestimmte Weise ausgerichtet sein kann. Im Folgenden wird eine Ausführungsform der Erfindung anhand der beiliegenden Figuren näher Beschrieben. Es versteht sich, dass die vorliegende Erfindung nicht auf diese Ausführungsform beschränkt ist, und dass einzelne Merkmale der Ausführungsform im Rahmen der beiliegenden Ansprüche zu weiteren Ausführungsformen kombiniert werden können.

Es zeigen:
- **Fig. 1**: einen Isolatorkörper in einer perspektivischen Ansicht;
- **Fig. 2**: eine Isolatorkappe in einer perspektivischen Ansicht;
- **Fig. 3**: einen Hauptkörper in einer perspektivischen Ansicht;
- **Fig. 4**: eine Teilschnittdarstellung eines Isolatorkörpers.

Der in **Fig. 1** gezeigte Isolatorkörper 10 weist eine Isolatorkappe 12 und einen Hauptkörper 14 auf. Die Isolatorkappe 12 und der Hauptkörper 14 sind vorliegend mittels Ultraschallschweißens miteinander verbunden. Die Isolatorkappe 12 und der Hauptkörper 14 sind ferner vorliegend aus einem Kunststoff gefertigt, wodurch vorteilhafterweise die elektrischen Eigenschaften des Isolatorkörpers 10 im Betrieb unbeeinflusst bleiben. Der vorliegende Isolatorkörper 10 ist zur Montage in einen Verbinder (nicht dargestellt) bestimmt, wobei der Verbinder zum Verbinden zweier stromführender und/oder signalführender Kabelabschnitte (nicht dargestellt) vorgesehen ist. Sobald der Isolatorkörper 10 in dem Verbinder derart montiert ist, dass nur durch ein Einstecken eines komplementären Steckers (nicht dargestellt) in den Verbinder zwei zu verbindende Kabelenden stromleitend und/oder signalführend verbindbar sind, befindet sich der Isolatorkörper 10 in einem Betriebszustand.

Die Isolatorkappe 12 ist, wie **Fig. 2** genauer zeigt, in etwa becherartig gebildet und weist eine Wandung 16 sowie eine Bodenfläche bzw. Bodenplatte 18 auf. Die Isolatorkappe 12 ist mit ihrer Bodenfläche 18 derart an dem Hauptkörper 14 angeordnet (Fig. 1), dass die Bodenfläche 18 eine Stirnseite 20 des Isolatorkörpers 10 bildet. Die Wandung 16 der Isolatorkappe 12 ist derart an dem Hauptkörper 14 angeordnet, dass die Wandung 16 den Hauptkörper 14 bereichsweise umgibt, wobei die Wandung 16 einen ebenen Umfang mit dem Hauptkörper 14 bildet. Dazu weist der Hauptkörper 14 einen in **Fig. 3** gezeigten abgestuften Abschnitt 22 auf und ist im Wesentlichen zylindrisch gebildet. Der abgestufte Abschnitt 22 ist an einer Stirnseite des Hauptkörpers 14 angeordnet und weist einen geringeren Durchmesser als der übrige Hauptkörper 14 auf. Die Längsabmessung 24 bzw. die Abmessung in Längsrichtung des Hauptkörpers 14 des abgestuften Abschnitts 22 entspricht der Längsabmessung der Wandung 16, so dass durch Verbinden der Isolatorkappe 12 mit dem Hauptkörper 14 eine ebene Fläche gebildet ist. Die Längsabmessung 24 beträgt vorliegend etwa 6 cm. Die Länge des abgestuften Abschnitts 22 beträgt vorliegend etwa 1 cm.

Die Wandung 16 der Isolatorkappe 12 ist derart an dem abgestuften Abschnitt 22 angeordnet, dass die Wandung 16 an den restlichen Hauptkörper 14 bündig anschließt. Die Wandung 16 bildet also eine im Wesentlichen ebene Fläche mit dem Mantelbereich des Hauptkörpers 14. An dem Mantelbereich bzw. an der radialen Außenfläche des Hauptkörpers 14 sind ferner einige hier nicht genauer beschriebene Hauptkörperelemente angeordnet, die der Befestigung bzw. der Montage des Hauptkörpers bzw. des Isolierkörpers in einem Verbinder dienen.

**Fig. 4** zeigt im Schnitt den Hauptkörper 14, der eine Mehrzahl Hauptkörperausnehmungen 26 aufweist, wobei sich jede Hauptkörperausnehmung 26 von einer Stirnseite des Hauptkörpers 14 zur anderen Stirnseite des Hauptkörpers 14 erstreckt. Jede Hauptkörperausnehmung 26 erstreckt sich also in der Längsrichtung 24 durch den Hauptkörper 14. Die Hauptkörperausnehmungen 26 sind vorliegend im Wesentlichen zylindrisch ausgebildet und sind gleichmäßig voneinander beabstandet.

Wie die Fig. 1 und 2 zeigen, weist die Isolatorkappe 12 eine Mehrzahl Isolatorkappenausnehmungen 28 auf, die im Bereich der Bodenfläche 18 der Isolatorkappe 12 angeordnet sind. Die Isolatorkappenausnehmungen 28 sind genau wie die Hauptkörperausnehmungen 26 gleichmäßig voneinander beabstandet angeordnet und entsprechen in ihrer Anzahl der Anzahl der Hauptkörperausnehmungen 26. Die Anzahl der Isolatorkappenausnehmungen 28 beträgt vorliegend 26. Die Anzahl der Isolatorkappenausnehmungen 28 ist jedoch nicht beschränkt und es können auch beispielsweise nur 10 oder auch 50 Isolatorkappenausnehmungen 28 vorgesehen sein.

Im verbundenen Zustand von Isolatorkappe 12 und Hauptkörper 14 (in Fig. 1 gezeigt) ist die Mehrzahl Isolatorkappenausnehmungen 28 an bzw. zu der Mehrzahl Hauptkörperausnehmungen 26 ausgerichtet. Jede Isolatorkappenausnehmung 28 ist also derart an einer zugeordneten Hauptkörperausnehmung 26 angeordnet ist, dass ein Steckerkontaktelement (nicht gezeigt) eines komplementären Steckers via die Isolatorkappenausnehmung 28 durch die Isolatorkappe 12 hindurch in die Hauptkörperausnehmung 26 schiebbar ist. Die Isolierkappe 12 bildet dabei, wie bereits oben erklärt, im verbundenen Zustand von Isolatorkappe 12 und Hauptkörper 14 eine Stirnseite des Isolatorkörpers 10.

Jede Isolatorkappenausnehmung 28 verjüngt sich konisch in Längsrichtung 24 des Hauptkörpers, wobei die Isolatorkappenausnehmung 28 im Anschluss an den Konus 30 vorliegend einen hohlzylindrischen Abschnitt 32 aufweist. Die Isolatorkappenausnehmung 28 der vorliegenden Ausführungsform ist also im Wesentlichen trichterförmig gebildet. Der Durchmesser jeder Isolatorkappenausnehmung 28 verjüngt sich auf vorliegend etwa 66 % des Durchmessers der zugeordneten Hauptkörperausnehmung 26. Das heißt, der Durchmesser der Isolatorkappenausnehmung 28 beträgt nur etwa 2/3 oder weniger des Durchmessers der jeweils zugeordneten Hauptkörperausnehmung 26, wodurch eine Steckbewegung eines komplementären Steckers (nicht dargestellt) exakt in einen inneren Bereich der Hauptkörperausnehmung 26 gelenkt werden kann.

In jeder Hauptkörperausnehmung 26 ist ein Kontaktelement 34 angeordnet (Fig. 3), wobei das Kontaktelement 34 als weibliches Kontaktelement ausgeführt ist. Vorliegend sind folglich 26 Kontaktelemente 34 in dem Hauptkörper 14 vorgesehen. Das Kontaktelement 34 ist in die Hauptkörperausnehmung 26 eingeführt bzw. eingeklipst. Grundsätzlich können auch andere Fügeverfahren, wie etwa Umspritzen, zur Anwendung kommen. Jedes Kontaktelement 34 weist zum Aufnehmen eines komplementären Steckerkontaktelements (nicht dargestellt) eine radial innen liegend angeordneten Steckerkontaktaufnahmebereich 36 auf, wobei jede Isolatorkappenausnehmung 28 zu einem zugeordneten Steckerkontaktaufnahmebereich 36 derart ausgerichtet ist, dass beim Einstecken eines komplementären Steckers jedes Steckerkontaktelement mittels der Isolatorkappenausnehmung 28 exakt in den Steckerkontaktaufnahmebereich 36 geführt wird, so dass ein Verkanten von Steckerkontaktelement und Kontaktelement 34 vermieden wird. Hierfür verjüngt sich der Durchmesser 38 jeder Isolatorkappenausnehmung 28 auf etwa den Durchmesser 42 des Steckerkontaktaufnahmebereichs 36 des Kontaktelements 34 der zugeordneten Hauptkörperausnehmung 26. Der Durchmesser 38 der Isolatorkappenausnehmung 28 beträgt vorliegend nur etwa 2/3 des Durchmessers 40 der jeweils zugeordneten Hauptkörperausnehmung 26.

Beim Einschieben eines komplementären Steckers (nicht dargestellt) in einen Verbinder (nicht dargestellt), aufweisend den erfindungsgemäßen Isolatorkörper 10, werden zunächst die männlichen Steckerkontaktelemente (nicht dargestellt) des Steckers auf einen jeweils relativ großen konischen Bereich jeder Isolatorkappenausnehmung 28 aufgesetzt. Beim weiteren Einschieben des Steckers in den Verbinder können die Steckerkontaktelemente geführt entlang der Konusse 30 der Isolatorkappenausnehmungen 28 gleiten, bis die Steckerkontaktelemente durch den hohlzylindrischen Abschnitt 32 der Isolatorkappenausnehmungen 28 in einer nun gerichteten Steckbewegung in die Hauptkörperausnehmungen 26 ragen.

Die Steckbewegung von Verbinder und komplementärem Stecker erfolgt dabei zueinander.

### Bezugszeichenliste

- 10: Isolatorkörper
- 12: Isolatorkappe
- 14: Hauptkörper
- 16: Wandung
- 18: Bodenfläche
- 20: Stirnseite
- 22: abgestufter Abschnitt
- 24: Längsabmessung des Hauptkörpers
- 26: Hauptkörperausnehmung
- 28: Isolatorkappenausnehmung
- 30: Konus
- 32: hohlzylindrischer Abschnitt
- 34: Kontaktelement
- 36: Steckerkontaktaufnahmebereich
- 38: Durchmesser, Isolatorkappenausnehmung
- 40: Durchmesser, Hauptkörperausnehmung
- 42: Durchmesser, Steckerkontaktaufnahmebereich

## Patentansprüche

1. Isolatorkörper (10) für einen Rundstecker-Verbinder, aufweisend:
einen zylindrisch gebildeten Hauptkörper (14), aufweisend einen an einem Endbereich des Hauptkörpers angeordneten abgestuften Abschnitt (22) und eine Mehrzahl Hauptkörperausnehmungen (26), wobei jede Hauptkörperausnehmung (26) den Hauptkörper in einer Längsrichtung des Hauptkörpers (14) durchdringt, und eine Isolatorkappe (12),
wobei die Isolatorkappe (12) an einer Stirnseite des Hauptkörpers (14) angeordnet ist,
wobei die Isolatorkappe (12) eine Mehrzahl Isolatorkappenausnehmungen (28) aufweist, wobei jede Isolatorkappenausnehmung (28) einer Hauptkörperausnehmung (26) zugeordnet ist, und
wobei jede Isolatorkappenausnehmung (28) konisch verjüngt ist,
**dadurch gekennzeichnet dass**,
die Isolatorkappe (12) eine Wandung (16) aufweist, wobei die Wandung (16) derart an dem abgestuften Abschnitt (22) angeordnet ist, dass die Wandung (16) zum Hauptkörper (14) bündig ist und die Wandung (16) den Hauptkörper (14) bereichsweise umgibt.

2. Isolatorkörper (10) gemäß Anspruch 1, wobei der kleinste Öffnungsdurchmesser (38) jeder Isolatorkappenausnehmung (28) kleiner ist als der Öffnungsdurchmesser (40) der zugeordneten Hauptkörperausnehmung (26).

3. Isolatorkörper (10) gemäß einem der Ansprüche 1 oder 2, wobei in jeder Hauptkörperausnehmung (26) ein Kontaktelement (34) angeordnet ist.

4. Isolatorkörper (10) gemäß Anspruch 3, wobei jedes Kontaktelement (34) zum Aufnehmen eines komplementären Steckerkontaktelements eines Steckers eine radial innen liegend angeordneten Steckerkontaktaufnahmebereich (36) aufweist und der Durchmesser (38) jeder Isolatorkappenausnehmung (28) dem geringsten Durchmesser (42) des Steckerkontaktaufnahmebereichs (36) des Kontaktelements (34) der zugeordneten Hauptkörperausnehmung (26) entspricht.

5. Isolatorkörper (10) gemäß Anspruch 4, wobei der kleinste Öffnungsdurchmesser (38) jeder Isolatorkappenausnehmung (28) kleiner ist, als der geringste Öffnungsdurchmesser (42) des Steckerkontaktaufnahmebereichs (36) des Kontaktelements (34) an seinem dem Stecker zugewandten Ende.

6. Isolatorkörper (10) gemäß einem der Ansprüche 1 bis 5, wobei sich der Durchmesser (38) jeder Isolatorkappenausnehmung (28) auf etwa 90 % bis etwa 40 %, vorzugsweise etwa 80 % bis etwa 50 % des Durchmessers (40) der zugeordneten Hauptkörperausnehmung (26) verjüngt.

7. Isolatorkörper (10) gemäß einem der Ansprüche 1 bis 6, wobei die Isolatorkappe (12) aus einem Kunststoff gebildet ist.

8. Isolatorkörper (10) gemäß einem der Ansprüche 1 bis 7, wobei die Isolatorkappe (12) mittels eines thermischen Fügeverfahrens mit dem Hauptkörper (14) verbunden ist.

9. Isolatorkörper (10) gemäß einem der Ansprüche 1 bis 7, wobei die Isolatorkappe (12) mit dem Hauptkörper (14) verklebt ist.

10. Rundstecker-Verbinder umfassend einen Isolatorkörper (10) gemäß einem der Ansprüche 1 bis 9.

## Claims

1. An insulation body (10) for a circular connector, having:
a cylindrically formed main body (14), having a stepped portion (22) arranged on an end area of the main body and a plurality of main body recesses (26), wherein each main body recess (26) penetrates the main body in a longitudinal direction of the main body (14), and
an insulation cap (12), wherein the insulation cap (12) is arranged on a face of the main body (14),
wherein the insulation cap (12) has a plurality of insulation cap recesses (28), wherein each insulation cap recess (28) is associated with a main body recess (26), and
wherein each insulation cap recess (28) is conically tapered,
**characterized in that**
the insulation cap (12) has a wall (16), wherein the wall (16) is arranged on the stepped portion (22) such that the wall (16) is flush with the main body (14) and the wall (16) surrounds the main body (14) in certain areas.

2. The insulation body (10) according to Claim 1, wherein the smallest opening diameter (38) of each insulation cap recess (28) is smaller than the opening diameter (40) of the associated main body recess (26).

3. The insulation body (10) according to any one of Claims 1 or 2, wherein a contact element (34) is arranged in each main body recess (26).

4. The insulation body (10) according to Claim 3, wherein each contact element (34) has a plug contact receiving area (36) arranged radially internally for receiving a complementary plug contact element of a plug and the diameter (38) of each insulation cap recess (28) corresponds to the smallest diameter (42) of the plug contact receiving area (36) of the contact element (34) of the associated main body recess (26).

5. The insulation body (10) according to Claim 4, wherein the smallest opening diameter (38) of each insulation cap recess (28) is smaller than the smallest opening diameter (42) of the plug contact receiving area (36) of the contact element (34) on its end that faces the plug.

6. The insulation body (10) according to any one of Claims 1 to 5, wherein the diameter (38) of each insulation cap recess (28) tapers to approximately 90% to approximately 40%, preferably approximately 80% to approximately 50% of the diameter (40) of the associated main body recess (26).

7. The insulation body (10) according to any one of Claims 1 to 6, wherein the insulation cap (12) is formed from a plastic.

8. The insulation body (10) according to any one of Claims 1 to 7, wherein the insulation cap (12) is connected to the main body (14) by means of a thermal joining process.

9. The insulation body (10) according to any one of Claims 1 to 7, wherein the insulation cap (12) is bonded to the main body (14).

10. A circular connector comprising an insulation body (10) according to any one of Claims 1 to 9.

## Revendications

1. Corps isolateur (10) pour un connecteur à fiche ronde, présentant :
un corps principal (14) conçu de façon cylindrique, présentant une section étagée (22) disposée sur une région d'extrémité du corps principal et une pluralité d'évidements de corps principal (26), dans lequel chaque évidement de corps principal (26) traverse le corps principal dans une direction longitudinale du corps principal (14), et un capot d'isolateur (12),
dans lequel le capot d'isolateur (12) est disposé sur un côté frontal du corps principal (14),
dans lequel le capot d'isolateur (12) présente une pluralité d'évidement de capot d'isolateur (28), dans lequel chaque évidement de capot d'isolateur (28) est attribué à un évidement de corps principal (26), et
dans lequel chaque évidement de capot d'isolateur (28) s'affine de façon conique,
**caractérisé en ce que**
le capot d'isolateur (12) présente une paroi (16), dans lequel la paroi (16) est disposée de telle façon sur la section étagée (22), que la paroi (16) est en affleurement avec le corps principal (14) et la paroi (16) entoure partiellement le corps principal (14).

2. Corps isolateur (10) selon la revendication 1, dans lequel le plus petit diamètre d'ouverture (38) de chaque évidement de capot d'isolateur (28) est inférieur au diamètre d'ouverture (40) de l'évidement de corps principal (26) correspondant.

3. Corps isolateur (10) selon l'une des revendications 1 ou 2, dans lequel un élément de contact (34) est disposé dans chaque évidement de corps principal (26).

4. Corps isolateur (10) selon la revendication 3, dans lequel chaque élément de contact (34) présente une région de réception de contact de fiche mâle (36) disposée radialement à l'intérieur pour la réception d'un élément de contact de fiche mâle complémentaire d'une fiche mâle et le diamètre (38) de chaque évidement de capot d'isolateur (28) correspond au diamètre minimal (42) de la région de réception de contact de fiche mâle (36) de l'élément de contact (34) de l'évidement de corps principal (26) correspondant.

5. Corps isolateur (10) selon la revendication 4, dans lequel le plus petit diamètre d'ouverture (38) de chaque évidement de capot d'isolateur (28) est inférieur au diamètre d'ouverture minimal (42) de la région de réception de contact de fiche mâle (36) de l'élément de contact (34) à son extrémité tournée vers la fiche mâle.

6. Corps isolateur (10) selon l'une des revendications 1 à 5, dans lequel le diamètre (38) de chaque évidement de capot d'isolateur (28) s'affine de manière à mesurer d'environ 90% à environ 40%, de préférence d'environ 80% à environ 50% du diamètre (40) de l'évidement de corps principal (26) correspondant.

7. Corps isolateur (10) selon l'une des revendications 1 à 6, dans lequel le capot d'isolateur (12) est réalisé en une matière plastique.

8. Corps isolateur (10) selon l'une des revendications 1 à 7, dans lequel le capot d'isolateur (12) est relié au corps principal (14) au moyen d'un procédé d'assemblage thermique.

9. Corps isolateur (10) selon l'une des revendications 1 à 7, dans lequel le capot d'isolateur (12) est collé avec le corps principal (14).

10. Connecteur à fiche ronde comportant un corps isolateur (10) selon l'une des revendications 1 à 9.
